# EUROPÄISCHE PATENTSCHRIFT

(11) **EP 1 153 180 B1**
(45) Veröffentlichungstag und Bekanntmachung des Hinweises auf die Patenterteilung: **28.04.2004**
(21) Anmeldenummer: 00903477.8
(22) Anmeldetag: 18.02.2000
(51) Int. Cl.: E04C 5/07, B26D 1/08

(54) **VORRICHTUNG ZUM AUFSPALTEN DER ENDEN EINES FASERSTRANGS AUS FASERVERBUNDWERKSTOFF**
DEVICE FOR SPLITTING THE ENDS OF A FIBRE STRAND CONSISTING OF A BONDED FIBRE MATERIAL
DISPOSITIF PERMETTANT DE FENDRE LES EXTREMITES D'UN ENSEMBLE DE FIBRES EN MATIERE RENFORCEE PAR DES FIBRES

(30) Priorität: 23.02.1999 EP 99810160
(43) Veröffentlichungstag der Anmeldung: 14.11.2001
(73) Patentinhaber: Sika Schweiz AG, 8064 Zürich (CH)
(72) Erfinder: SCHWEGLER, Gregor, CH-6006 Luzern (CH)
(74) Vertreter: Isler, Jörg
(86) Internationale Anmeldenummer: PCT/CH2000/000089
(87) Internationale Veröffentlichungsnummer: WO 2000/050706

(56) Entgegenhaltungen:
- DE-A- 3 423 396
- US-A- 1 731 132
- US-A- 3 747 448
- US-A- 4 046 045
- US-A- 4 656 910

## Beschreibung

Die Erfindung betrifft eine Vorrichtung für das Aufspalten der Enden einer Lamelle aus Faserverbundwerkstoff, insbesondere einer CFK-Lamelle zur Verstärkung von Tragwerken, mit einer Schneide.

Zur Erhöhung der Tragfähigkeit von Tragstrukturen an bestehenden Bauten haben sich Faserverbundwerkstoffe bewährt, welche beispielsweise in Form von Lamellen aus kohlenstofffaserverstärkem Kunststoff, sogenannten CFK-Lamellen, unter Vorspannung auf die Zugseite der Tragstruktur flächig aufgeklebt werden. Besondere Bedeutung kommt dabei der Einleitung der Vorspannkraft über Abschlusselemente auf die CFK-Lamelle zu. Die Enden der CFK-Lamelle werden entlang der Faserrichtung in wenigstens zwei Endfahnen aufgespaltet und mit dem Abschlusselement kraftschlüssig verbunden, vorzugsweise verklebt, wie dies in der nicht veröffentlichten Schweizer Patentanmeldung Nr. 1997 1987/97 dargestellt ist. Durch das Aufspalten wird eine vorteilhafte Vergrösserung der Klebefläche erreicht, ohne dass die Festigkeitseigenschaften der CFK-Lamelle in Zugrichtung beeinträchtigt werden.

Aufgrund der geringen Querschnittsdicke der Lamelle, kommt es darauf an, die gewünschte Endfahnendicke zu erhalten, und eine Durchtrennung der Lamelle zu vermeiden. Gerät dabei eine Endfahne zu dünn, dann besteht die grosse Gefahr, dass die spröden Fasern durch das Aufspreitzen der Endfahnen bei der Montage bzw. dem Festlegen im Anschlusselement am Bauwerk abgeknickt werden und nicht mehr zur Einleitung der Vorspannkraft über das Anschlusselement in die Lamelle zur Verfügung stehen.

Das Aufspalten der Lamellenenden erfolgte bisher von Hand, beispielsweise mit einem Messer.

Die US 1,731,132 beschreibt eine Vorrichtung um Flicken für Reifen aus alten Reifen herzustellen. Dazu weist die Vorrichtung eine Plattform auf, über die die quer aufgeschnittenen alten Reifen zwei Rollen und einer im wesentlichen zwischen den Rollen angeordneten rotierenden Bandschneide zugeführt werden können. Die Rollen rotieren gegeneinander, so dass ein zugeführter Reifen vollständig zwischen den Rollen hindurchgezogen und mittels der Schneide in mehrere Teile zerschnitten wird. Eine der Rollen weist zudem Einbuchtungen auf, durch die die Form der auszuschneidenden Flicken bestimmt wird, so dass die Flicken in der Mitte eine grössere Dicke aufweisen als am Anfangs- und Endbereich. Eine solche Vorrichtung eignet sich nicht zu Aufspalten von der Enden von Lamellen und zur Erzeugung von Endfahnen.

Der Erfindung liegt daher das Problem zugrunde, eine Vorrichtung anzugeben, die ein Auftrennen der Lamellenenden auf einfache Weise ermöglicht.

Dazu dient eine Positioniereinrichtung für die Lamelle, an der die Schneide festgelegt ist. Dabei sind Schneide und Positioniereinrichtung in ihrer Lage zueinander festgelegt, so dass die Lamelle in gewünschter Weise in seiner Position zur Schneide ausgerichtet bzw. positioniert ist. Die Schneide kann präzise an das Lamellenende angesetzt werden und damit gezielt und wiederholbar Endfahnen mit gewünschter Schichtdicke abspalten. Aufgrund des laminaren Aufbaus dringt die Schneide über die Querschnittsbreite in Faserlängsrichtung in den Faserverbundwerksoff ein und spaltet eine Schicht der in der Matrix fixierten, in Faserrichtung zugfesten aber spröden Fasern ab. Die Schneidenschärfe wird daher so gewählt, dass sie nur in die Matrix der Lamelle eindringt und die einzelnen Fasern nicht durchschneidet. Um während des Schneidvorgangs ein Abbrechen unter Umständen dünner Endfahnen zu vermeiden wird am besten ein Schneidmesser mit dünnem Rücken von wenigen Millimetern verwendet.

Gemäss einer bevorzugten Ausführung der Erfindung ist die Positioniereinrichtung als Auflagetisch mit ebener Auflagefläche ausgebildet. Im Bereich der Auflagefläche sorgt eine zweidimensionale Führung dafür, dass das zu spaltende Lamellenende in gewünschter Schnittposition zur Schneide ausgerichtet ist. Die in Schnittposition gebrachte Lamelle ist mittels eines Niederhalters in ihrer Lage auf dem Auflagetisch fixiert. Die Schneide ist gemeinsam mit einem sie tragenden Schälmesser um eine lotrecht zur Auflagefläche vorgesehene Schwenkachse schwenkbar an dem Auflagetisch angelenkt. Dabei liegt das Schälmesser mit seiner planen Unterseite auf der Auflagefläche auf, wodurch die Schneide beim Schwenken des Schälmessers in Richtung hin zur Lamelle eine exakte Führung erfährt.

Die Führung sorgt dafür, dass einerseits die Lamelle in Schnitt-/Schwenkrichtung des Schälmessers abgestützt ist und andererseits Endfahnen mit gewünschter Dicke abgespalten oder abgeschält werden. Letzteres ist vorzugsweise über die Auflageposition der Lamelle auf der Auflagefläche einstellbar. So werden bei einer Ausführung Lehrenbleche verwendet, die zur Einstellung der Endfahnendicke das Auflageniveau der Lamelle auf der Auflagefläche vorgeben und durch die die Schneide an gewünschter Position am Lamellenquerschnitt ansetzt.

Nach einem anderen Ausführungsbeispiel ist es vorteilhaft im Hinblick auf eine exakte Schnittführung, wenn die Schneide nicht gleichzeitig über die gesamte Breite an der Stirnseite der Lamelle anliegt, sondern die Position der Schwenkachse in Bezug zum Schneidenansatz derart gewählt ist, dass die Schneide an einer Randkante ansetzt. Die Schneide dringt dabei mühelos an gewünschtem Niveau ein und erfährt bei der weiteren Schnittbewegung durch den laminaren Aufbau der Lamelle eine Schnittführung.

Gemäss einem anderen bevorzugten Ausführungsbeispiel der Erfindung ist die Positioniereinrichtung wiederum als Auflagetisch für das zu spaltende Lamellenende ausgebildet. Wie im zuvor beschriebenen Ausführungsbeispiel dienen eine seitliche Führung und Lehrenbleche zum Aufbetten der Lamelle dazu, die Lamelle in die gewünschte Schnittposition zu bringen, in der sie schliesslich mittels Niederhalter fixiert wird.

Allerdings wird die Schneide translatorisch auf das positionierte Lamellenende zu bewegt. Auch hier liegt die Schneide auf der Auflagefläche auf, ist aber in einem Messerschlitten gefasst und zusammen mit diesem entlang einer Schlittenführung relativ zum Auflagetisch verschiebbar. Die Schlittenführung umfasst zwei parallel zur Translationsbewegung vorzugsweise seitlich am Auflagetisch angeordnete Führungsstäbe an denen der Messerschlitten axial verschiebar festgelegt ist. Durch diese Parallelführung erfährt die Schneide eine besonders exakte Führung, weshalb sich diese Ausführung in hohem Masse zum Abschälen bzw. Abspalten mehrerer und dünnerer Endfahnen eignet.

Messerschlitten und Schlittenführung sind robust und stabil ausgeführt. Ferner ist die Schneide eng an dem Auflagetisch angeordnet und steht nicht seitlich darüber hinaus, wodurch die Verletzungsgefahr für den Bediener wie auch das Beschädigungsrisiko für die Schneide gering sind. Aus besagten Gründen bietet diese Ausführungsform Vorteile bei der Montage der Lamelle auf der Baustelle.

Bei einer weiteren besonders bevorzugten Ausführungsform der Erfindung sind Positioniereinrichtung und Schneide in einem Hobel fest miteinander verbunden. Die Positioniereinrichtung bildet eine Führung für die Lamelle, aufgrund welcher diese ausschliesslich in Längsrichtung auf das freie Ende der Lamelle aufgesteckt und verschoben werden kann. Dabei ist die Führung derart ausgerichtet, dass das stirnseitige Lamellenende direkt auf die Schneide aufläuft und in Endfahnen aufgespaltet wird. Diese Ausführung ist besonders einfach und robust aufgebaut; sie ermöglicht ein Aufspalten des Lamellenendes ohne vorheriges Einspannen bzw. Fixieren der Lamelle an der Positioniereinrichtung und ist dadurch besonders einfach in der Handhabung. Zudem ist die Schneide in der Positioniereinrichtung eingebettet und deshalb geschützt vor Beschädigungen und stellt kein Verletzungrisiko für den Benutzer dar. Aufgrund ihres kompakten Aufbaus eignet sich die Hobel-Ausführung besonders gut für einen Einsatz auf der Baustelle, wo damit jede Verstärkungs-Lamelle an die jeweilig erforderlichen Abmessungen angepasst und die Anschlusselemente montiert werden können.

Drei Ausführungsbeispiele der Erfindung sind nachfolgend anhand der Zeichnung ausführlich beschrieben. Es zeigt:
- Figur 1,: ein Schälmesser als erstes Ausführungsbeispiel der Erfindung in Draufsicht;
- Figur 2,: eine schematische Querschnittansicht des Schälmessers entlang des Schnittverlaufs II-II in Figur 1;
- Figur 3,: eine schematische Detailansicht III aus Figur 2;
- Figur 4,: schematisch ein zweites Ausführungsbeispiel der Erfindung mit translatorisch bewegbarer Schneide;
- Figur 5,: schematisch ein drittes Ausführungsbeispiel der Erfindung;
- Figur 6,: eine Halbschnittansicht des in Figur 5 dargestellten Ausführungsbeispiels entlang dem Schnittverlauf VI-VI;
- Figur 7,: einen Querschnitt durch einen Stahlbetonträger mit auf der Unterseite angebrachter CFK-Lamelle mit eineinen schematischen Querschnitt durch ein Abschlusselement einer CFK-Lamelle.

Figur 1 zeigt eine erste Ausführung der erfindungsgemässen Vorrichtung 1. Die Vorrichtung 1 umfasst als wesentliche Baugruppen einen Auflagetisch 2, einen Niederhalter 3 und ein schwenkbar am Auflagetisch 2 angelenktes Schälmesser 4.

Der Auflagetisch 2 weist eine rechteckige Grundfläche und eine ebene Auflagefläche 5 auf. Über die gesamte Länge des Auflagetisches 2 ist auf einer Hälfte der Auflagefläche 5 eine Positioniernut 6 eingearbeitet, deren u-förmiger Querschnitt, wie in Figur 2 dargestellt, begrenzt wird durch einen ebenen Nutgrund 7, eine erste Flanke 8 und eine parallel dazu verlaufende zweite Flanke 9 einer Anschlagleiste 10.

Die Nuttiefe 11 richtet sich nach der Dicke der zu spaltenden Lamelle 12 und der gewünschten Dicke 13 der abzuspaltenden/ abzuschälenden Endfahne. Allgemein ist die Nuttiefe 11 derart gewählt, dass die in die Positioniernut 6 eingelegte CFK-Lamelle 12 um das gewünschte Mass der Endfahnendicke 13 über die Positioniernut 6 herausragt. Um die Dicke 13 der abzuspaltenden Endfahnen auch unabhängig von der Lamellendicke einstellen zu können, ist bei dem in den Figuren 1 bis 3 dargestellten Ausführungsbeispiel zusätzlich ein Lehrenblech 14 in die Postioniernut 6 eingelegt. Über die Dicke 15 dieses Lehrenblechs 14, kann die darauf aufliegende CFK-Lamelle 12 soweit unterbettet werden, bis die gewünschte Schicht- bzw. Endfahnendicke 13 über die Positioniernut 6 übersteht, was in Figur 3 deutlich zu erkennen ist.

Die Breite 16 der Positioniernut 6 ist hier geringfügig grösser gewählt als die Breite von etwa 80 mm einer CFK-Lamelle 12, deren stirnseitiges Ende 17 in Endfahnen aufzuspalten ist. Grundsätzlich ist die Positioniernut 6 gleich breit oder breiter vorzusehen als die CFK-Lamelle 12, damit in jedem Fall sichergestellt ist, dass die CFK-Lamelle 12 in der Positioniernut 6 ausreichend Platz findet und eben auf dem Nutgrund 7 oder dem Lehrenblech 14 aufliegt. Unabhängig von der tatsächlichen Lamellenbreite liegt die Lamelle 12 seitlich an der Anschlagleiste an und ist mittels eines weiter unten beschriebenen Niederhalters 3 niedergespannt und in ihrer Lage fixiert.

Entlang der Anschlagskante 18 der Anschlagsleiste 10 ist ausgehend vom Niederhalter 3 eine Massstabsskalierung 19 ausgebildet. Sie dient dazu, das freie Ende 17 der CFK-Lamelle in der Positionierungsnut 6 auf die gewünschte Länge der Endfahnen auszurichten.

Der Niederhalter 3 liegt mit einer der Auflagefläche 5 zugewandten ebenen Anpressfläche 20 auf der CFK-Lamelle 12 und ist mit vier Zugschrauben 21 gegen die Auflagefläche 5 verschraubt. Die Schraubenbolzen 22 sind im Auflagetisch 2 verankert und durchragen den Niederhalter 3 durch vier entsprechend angeordnete Bohrungen 23. Auf die über den Niederhalter 3 überstehenden freien Enden der Schraubenbolzen 22 ist jeweils eine Flügelmutter 24 aufgeschraubt, die sich auf dem Niederhalter 3 abstützt und diesen niederdrückt. An Stelle der Zugschrauben 21 mit Flügelmuttern 24 sind auch andere Schnellbefestigungsmittel oder -einrichtungen möglich.

So kann der Niederhalter 3 beispielsweise an einer Seite über ein Scharnier oder dergleichen mit dem Auflagetisch 2 verbunden sein und die gegenüberliegende Seite über einen Schnellverschluss oder eine Schnellspannschraube auf die CFK-Lamelle 12 niedergepresst werden. Ein auf diese Weise klappbarer Niederhalter ist besonders einfach in der Handhabung.

An dem Auflagetisch 2 ist auf der der Anschlagleiste 10 gegenüberliegenden Seite das eine Ende eines Schälmessers 4 um eine lotrecht zur Auflagefläche 5 vorgesehene Schwenkachse 25 schwenkbar angelenkt. Die Länge des Schälmessers 4 ist so bemessen, dass es mit seinem anderen, als Griff 26 ausgebildeten Ende über den Auflagetisch 2 übersteht. Mit Ausnahme des Griffs 26 ist die der Positioniernut 6 zugewandte Seite des Schälmessers 4 schräg angeschliffen und bildet mit der Unterseite 27 entlang der gemeinsamen Kante die Schneide 28 aus. Die Unterseite 27 des Schälmessers 4 ist plan dargestellt und liegt auf der Auflagefläche 5 auf, wodurch die Schneide 28 dann beim Schwenken des Schälmessers 4 um die Schwenkachse 25 eine exakte Führung erfährt. Die Position der Schwenkachse 25 und darüber auch die Position der Schneide 28 zur lagefixierten CFK-Lamelle 12 ist so gewählt, dass die von Hand in die in Figur 1 strichpunktiert dargestellte Stellung verschwenkte Schneide 28 an der Eckkante 29 auf die CFK-Lamelle 12 trifft und dort der Schnitt präzise auf dem Niveau der Auflagefläche 5 angesetzt werden kann. Sobald die Schneide 28 in das Faserstranglaminat der CFK-Lamelle 12 eingedrungen ist und der Schnitt gesetzt ist, kann das Schälmesser 4 von Hand bis in seine zum Niederhalter 3 parallele Endlage geschwenkt werden. In Figur 4 ist ein zweites Ausführungsbeispiel der Erfindung dargestellt, bei dem wiederum ein Auflagetisch 30 vorgesehen ist, bei dem eine seitliche Führung 31 und Lehrenbleche 32 zum Aufbetten der CFK-Lamelle 33 dazu dienen, die Lamelle 33 in gewünschte Schnittposition zu bringen, in der sie schliesslich mittels Niederhalter 34 fixiert wird. Im Unterschied zum vorherigen Beispiel wird hier nun die Schneide 35 translatorisch auf das positionierte Lamellenende 36 zu bewegt.

Die Schneide 35 ist in einem Messerschlitten 37 gefasst und zusammen mit diesem entlang einer Schlittenführung 38 relativ zum Auflagetisch 30 auf der Auflagefläche 39 verschiebbar. Die Schlittenführung 38 umfasst zwei parallel zur Translationsrichtung 40 seitlich am Auflagetisch 30 angeordnete Führungsstäbe 41 die beiderends über eine Schraubverbindung 42 mit zwei Trägern 43, 44 verschraubt sind. Ein Träger 43 ist an der Vorderseite 45 und der Träger 44 an der Rückseite 46 des Auflagetisches 30 mittels Schraubverbindungen 47 befestigt. An dieser fest mit dem Auflagetisch 30 verbundenen Schlittenführung 38 ist der Messerschlitten 37 axial verschiebbar festgelegt.

Der Messerschlitten 37 umfasst zwei Gleithülsen 48, die auf die Führungstäbe 41 aufgesteckt sind und diese umschliessen. Die Gleithülsen 48 sind über einen Schneidenträger 49 miteinander fest verbunden. In gedachter Verlängerung des Schneiderträgers 49 sind zu beiden Seiten frei abstehende stabförmige Handgriffe 50 angeordnet, mit denen der in sich steife Messerschlitten von Hand verschoben werden kann.

Anstelle der Handgriffe 50 ist es auch möglich, den Messerschlitten 37 mittels eines hier nicht näher dargestellten Hebel- oder Schraubmechanismus zu verschieben. Ein Hebelmechanismus kann an den Gleithülsen 48 angelenkt sein, dessen Zugkraft über eine entsprechend geeignete Kinematik in den Auflagetisch 30 einleitet wird.

Mit dem Schneidenträger 49 ist eine Klinge 51 mit gerader oder wie hier dargestellt schräg verlaufender Schneide 35 fest verbunden. Bedingt durch den schrägen Schneidenverlauf trifft die Schneide 35 zunächst auf eine Eckkante 52 des stirnseitigen Lamellenendes 36. Dort dringt die Schneide 35 punktuell in das Faserlaminat ein und setzt damit den Schnitt an. Beim weiteren Verschieben des Messerschlittens 37 spaltet oder schält die Schneide 35 dann die jeweils gewünschte Laminatschicht ab.

Der Messerschlitten 37 und die daran festgelegte Klinge 51 zeigen ein in Schnittrichtung keilförmiges Querschnittsprofil, welches beim Eindringen der Schneide 35 und fortschreitenden Aufspalten des Lamellenendes als Leitstufe für die abgespaltete Laminatschicht dient.

In den Figuren 5 und 6 ist eine Ausführung der erfindungsgemässen Vorrichtung in Form eines Hobels 52 dargestellt. Der Hobel 52 unterscheidet sich von den zuvor beschriebenen Ausführungsbeispielen der Erfindung durch fest in einer Positioniereinrichtung 53 verankerte Schneiden 54. Mit Hinblick auf die Funktionsweise wird bei dieser Ausführung als Hobel 52 die CFK-Lamelle 55 nicht in Schneidposition auf der Positioniereinrichtung 53 fixiert, sondern Schneide 54 und Führung der CFK-Lamelle 55 sind in ihrer Lage zueinander konstruktiv eindeutig festgelegt und werden als einstückige Vorrichtung gesamthaft relativ zur CFK-Lamelle 55 verschoben. Beim Verschieben wird das freie Lamellenende 56 in einem Arbeitsgang in die gewünschte Anzahl von Endfahnen aufgespaltet.

Den Hobel 52 bilden ein erstes Seitenteil 57, ein zweites Seitenteil 58 zwischen denen ein erster Führungsblock 59 und ein zweiter Führungsblock 60 mittels vier Spannschrauben 61 fest eingespannt sind. Seitenteile 57, 58 und Führungsblöcke 59, 60 sind vorzugsweise aus einem Metallwerkstoff, wie Aluminium hergestellt; sie können jedoch auch aus Kunststoff oder Holz gefertigt sein.

Der erste Führungsbock 59 und der zweite Führungsblock 60 begrenzen zwischen sich in Längsrichtung des Hobels einen Führungschlitz 62, der zur Rückseite 63 hin keilförmig divergiert. Auf einer Länge 64 von der Vorderseite 65 bis zum Übergang 66 in den keilförmigen Trichter 67 besitzt der Führungschlitz 62 einen rechteckigen Querschnitt, wobei der lichte Abstand 68 zwischen dem ersten Führungsblock 59 und dem zweiten Führungsblock 60 mit Hilfe von in den beiden Führungsblöcken 59, 60 ausgebildeten Langlöchern 69 jeweils der Dicke des zu spaltenden Lamellenendes 56 angepasst werden kann. Das Breitenmass des Führungsschlitzes 62 ist konstruktiv auf ein Mass festgelegt; zweckmässigerweise ist es in jedem Fall grösser gewählt als die Lamellenbreite. Axial ausgerichtet zu dem Führungsschlitz 62 ragen zwei Messerklingen 70 von der Rückseite 63 aus soweit in der, keilförmigen Trichter 67, dass ihre Schneiden 54 bis hin zum rechteckigen Führungsschlitz 62 reichen. Die Messerklingen 70 erstrecken sich über die ganze Breite des Hobels 52 und sind in einem Messereinsatz 71 zu einer Baugruppe zusammengefasst, die mittels Steckbolzen 72 in den komplementären Aussparungen 73, 74 in den Seitenteilen 57, 58 fest gelagert ist. Der Messereinsatz 71 umfasst neben den beiden Messerklingen 70 auf jeder Seite drei Distanzhalter 75, durch die der gegenseitige Abstand 76 der Messerklingen 70 und damit die Schichtdicke der Endfahnen festlegt werden können. Gleichzeitig kann durch geeignete Dickenanpassung die Lage jeder einzelnen Messerklinge 70 und/oder des Messereinsatzes 71 in Bezug auf den Führungsschlitz 62 ausgerichtet und eingestellt werden.

Zur Verankerung des Messereinsatzes 71 sind auf jeder Seite in den Distanzhaltern 75 und Messerklingen 70 senkrecht zur Klingenebene hintereinander zwei Bohrungen vorgesehen. Die Position der Bohrungen korrespondiert mit Bohrungen 77 in den Seitenteilen 57, 58, durch die im montierten Zustand der Steckbolzen 72 eingesteckt ist, der den Messereinsatz 71 festsetzt.

Figur 7 zeigt einen Querschnitt durch einen Stahlbetontäger 78 mit an der Unterseite (Zugseite) aufgeklebter CFK-Lamelle 79, an deren Enden Abschlusselemente 80 und 81 angebracht sind. In den Abschlusselementen 80 und 81 sind drei Halteschlitze 82,83,84 übereinanderliegend und keilförmig abgespreizt ausgebildet, in welche jeweils eine von drei Endfahnen 85 eingeklebt ist, in die das Ende der CFK-Lamelle 79 aufgespalten ist. Damit wird die Einleitung von Zugkräften über die Abschlusselemente 80,81 in die CFK-Lamelle 79 verbessert.

## Patentansprüche

1. Vorrichtung für das Aufspalten der Enden einer Lamelle aus Faserverbundwerkstoff (12),(33),(55) in zwei oder mehrere Endfahnen (85) mittels mindestens einer Schneide, **dadurch gekennzeichnet dass** eine Positioniereinrichtung (2),(30),(53) eine Auflagefläche (7),(30),(62) für die Lamelle aus Faserverbundwerkstoff (12),(33),(55) umfasst, dass die Schneide (28),(35),(54) in einem Abstand im wesentlichen parallel zu der Auflagefläche (7),(30),(62) angeordnet ist, und dass der Abstand zwischen der Auflagefläche (7),(30),(62) und der Schneide (28), (35), (54) kleiner ist als die Dicke der Lamelle aus Faserverbundwerkstoff (12),(33),(55).

2. Vorrichtung nach Anspruch 1, **dadurch gekennzeichnet, dass** eine Verstelleinrichtung (14),(32),(75) vorgesehen ist, mittels welcher der Abstand zwischen der Schneide (28),(35),(54) und der Auflagefläche (7),(30),(62) einstellbar ist.

3. Vorrichtung nach Anspruch 1 oder 2, **dadurch gekennzeichnet, dass** ein Auflagetisch (10),(30) mit mindestens einer zweidimensionalen Führung (7, 9),(31),(62) für die Lamelle aus Faserverbundwerkstoff (12),(33),(55) vorgesehen ist, mittels welcher die Lamelle aus Faserverbundwerkstoff (12),(33),(55) in ihrer Lage zur Schneide (28),(35),(54) in gewünschter Schnittposition ausgerichtet ist.

4. Vorrichtung nach einem der Ansprüche 1 bis 3, **dadurch gekennzeichnet, dass** die Lamelle aus Faserverbundwerkstoff (12),(33),(55) in ihrer Lage zur Schneide (28),(35),(54) mittels einer Spannvorrichtung (3),(34) an der Positioniereinrichtung (2),(30) fixiert ist.

5. Vorrichtung nach einem der Ansprüche 1 bis 4, **dadurch gekennzeichnet, dass** die Schneide (28) schwenkbar mit der Positioniereinrichtung (30) verbunden ist.

6. Vorrichtung nach einem der Ansprüche 1 bis 4, **dadurch gekennzeichnet, dass** die Schneide (35) translatorisch mit der Positioniereinrichtung (30) verbunden ist.

7. Vorrichtung nach einem der Ansprüche 1 bis 4, **dadurch gekennzeichnet, dass** die Schneide (54) während des Aufspaltens der Lamelle aus Faserverbundwerkstoff (55) ortsfest mit der Positioniereinrichtung (53) verbunden ist.

8. Vorrichtung nach Anspruch 7, **dadurch gekennzeichnet, dass** weitere Schneiden (54) ortsfest mit der Positioniereinrichtung (53) verbunden sind.

9. Vorrichtung nach Anspruch 8, **dadurch gekennzeichnet, dass** der gegenseitige Abstand (76) der Schneiden (54) zueinander einstellbar ist.

10. Vorrichtung nach einem der vorhergehenden Ansprüche, **dadurch gekennzeichnet, dass** die Lamelle aus Faserverbundwerkstoff (12),(33),(55) eine Lamelle aus kohlefaserverstärktem Kunststoff ist.

## Claims

1. Device for splitting the ends of a lamella consisting of composite fibre material (12), (33), (55) into two or more end pennants (85) by means of at least one cutter, **characterized in that** a positioning means (2), (30), (53) comprises a bearing surface (7), (30), (62) for the lamella consisting of composite fibre material (12), (33), (55), **in that** the cutter (28), (35), (54) is arranged at a distance from and essentially parallel to the bearing surface (7), (30), (62), and **in that** the distance between the bearing surface (7), (30), (62) and the cutter (28), (35), (54) is smaller than the thickness of the lamella consisting of composite fibre material (12), (33), (55).

2. Device according to Claim 1, **characterized in that** an adjusting means (14), (32), (75) is provided, by means of which the distance between the cutter (28), (35), (54) and the bearing surface (7), (30), (62) can be set.

3. Device according to Claim 1 or 2, **characterized in that** a bearing table (10), (30) with at least one two-dimensional guide (7, 9), (31), (62) for the lamella consisting of composite fibre material (12), (33), (55) is provided, by means of which the lamella consisting of composite fibre material (12), (33), (55) is oriented, in its position in relation to the cutter (28), (35), (54), in a desired cutting position.

4. Device according to one of Claims 1 to 3, **characterized in that** the lamella consisting of composite fibre material (12), (33), (55) is fixed in its position in relation to the cutter (28), (35), (54) on the positioning means (2), (30) by means of a clamping fixture (3), (34).

5. Device according to one of Claims 1 to 4, **characterized in that** the cutter (28) is connected pivotably to the positioning means (30).

6. Device according to one of Claims 1 to 4, **characterized in that** the cutter (35) is connected translationally to the positioning means (30).

7. Device according to one of Claims 1 to 4, **characterized in that** the cutter (54) is connected fixedly to the positioning means (53) during the splitting of the lamella consisting of composite fibre material (55).

8. Device according to Claim 7, **characterized in that** further cutters (54) are connected fixedly to the positioning means (53).

9. Device according to Claim 8, **characterized in that** the distance (76) between the cutters (54) can be set.

10. Device according to one of the preceding claims, **characterized in that** the lamella consisting of composite fibre material (12), (33), (55) is a lamella consisting of carbon-fibre-reinforced plastic.

## Revendications

1. Dispositif permettant de fendre les extrémités d'une lamelle constituée d'une matière renforcée par des fibres (12), (33), (55) en deux ou plusieurs languettes d'extrémité (85) au moyen d'au moins une lame de coupe, **caractérisé en ce qu'**un dispositif de positionnement (2), (30), (53) comprend une surface d'appui (7), (30), (62) pour la lamelle en matière renforcée par des fibres (12), (33), (55), **en ce que** la lame de coupe (28), (35), (54) est disposée à une distance essentiellement parallèle à la surface d'appui (7), (30), (62), et **en ce que** la distance entre la surface d'appui (7), (30), (62) et la lame de coupe (28), (35), (54) est inférieure à l'épaisseur de la lamelle en matière renforcée par des fibres (12), (33), (55).

2. Dispositif selon la revendication 1, **caractérisé en ce qu'**il est prévu un dispositif de réglage (14), (32), (75) au moyen duquel la distance entre la lame de coupe (28), (35), (54) et la surface d'appui (7), (30), (62) peut être ajustée.

3. Dispositif selon la revendication 1 ou 2, **caractérisé en ce qu'**il est prévu une table d'appui (10), (30) avec au moins une coulisse bidimensionnelle (7, 9), (31), (62) pour la lamelle en matière renforcée par des fibres (12), (33), (55), au moyen de laquelle la lamelle en matière renforcée par des fibres (12), (33), (55) est orientée dans sa position par rapport à la lame de coupe (28), (35), (54) dans une position de coupe souhaitée.

4. Dispositif selon l'une quelconque des revendications 1 à 3, **caractérisé en ce que** la lamelle en matière renforcée par des fibres (12), (33), (55) est fixée dans sa position par rapport à la lame de coupe (28), (35), (54) au moyen d'un dispositif de serrage (2), (34) contre le dispositif de positionnement (2), (30).

5. Dispositif selon l'une quelconque des revendications 1 à 4, **caractérisé en ce que** la lame de coupe (28) est connectée de manière pivotante au dispositif de positionnement (30).

6. Dispositif selon l'une quelconque des revendications 1 à 4, **caractérisé en ce que** la lame de coupe (35) est connectée en translation au dispositif de positionnement (30).

7. Dispositif selon l'une quelconque des revendications 1 à 4, **caractérisé en ce que** la lame de coupe (54) est connectée pendant la séparation de la lamelle en matière renforcée par des fibres (55) de manière fixe au dispositif de positionnement (53).

8. Dispositif selon la revendication 7, **caractérisé en ce que** d'autres lames de coupe (54) sont connectées fixement au dispositif de positionnement (53).

9. Dispositif selon la revendication 8, **caractérisé en ce que** la distance mutuelle (76) entre les lames de coupe (54) est ajustable.

10. Dispositif selon l'une quelconque des revendications précédentes, **caractérisé en ce que** la lamelle en matière renforcée par des fibres (12), (33), (55) est une lamelle en plastique renforcé par des fibres de carbone.
